# EUROPÄISCHE PATENTSCHRIFT

(11) **EP 3 211 303 B1**
(45) Veröffentlichungstag und Bekanntmachung des Hinweises auf die Patenterteilung: **25.07.2018**
(21) Anmeldenummer: 17154292.1
(22) Anmeldetag: 02.02.2017
(51) Int. Cl.: F21V 29/502, F21Y 115/10, F21Y 105/14

(54) **LED-MODUL**
LED-MODULE
MODULE ÀLED

(30) Priorität: 26.02.2016 DE 202016101026 U
(43) Veröffentlichungstag der Anmeldung: 30.08.2017
(73) Patentinhaber: Tridonic Jennersdorf GmbH, 8380 Jennersdorf (AT)
(72) Erfinder: Fink, Bernhard, 8333 Riegersburg (AT); Schrank, Franz, 8074 Raaba (AT); Pfeiler-Deutschmann, Martin, 8330 Feldbach (AT)
(74) Vertreter: Rupp, Christian

(56) Entgegenhaltungen:
- EP-A1- 2 781 820
- WO-A1-2007/128070
- US-A1- 2012 120 659
- US-A1- 2012 224 375

## Beschreibung

### 1. Gebiet der Erfindung

Die vorliegende Erfindung betrifft ein LED-Modul (Leuchtdioden-Modul), insbesondere ein LED-Spotlight Modul.

### 2. Hintergrund

Im Stand der Technik ist eine Vielzahl von LED-Modulen, insbesondere von LED-Spotlight Modulen bekannt. Letztere umfassen in der Regel zumindest ein Gehäuse bzw. ein Gehäuseelement und zumindest eine Modulplatte, auf der die LED angeordnet sind. Die LED sind dabei derart angeordnet, dass diese zumindest ein Lichtfeld bilden, von dem eine Lichtabgabe erfolgt. Die Modulplatte wird dabei üblicherweise an einer Unterseite des Gehäuses in einer Aufnahme oder an entsprechenden Anlageflächen derart befestigt (beispielsweise mittels Reibschluss oder durch Verschrauben), dass das Lichtfeld in einer bzw. an einer Lichtabgabeöffnung des Gehäuses positioniert ist. Mit anderen Worten ist das Lichtfeld unmittelbar an der Lichtabgabeöffnung des Gehäuses positioniert, so dass zumindest die mehr oder weniger unmittelbar benachbarten Gehäuseteile der von den LED abgegebenen Wärme ausgesetzt sind. Je nach verwendetem Gehäusematerial besteht dabei die Gefahr, dass die der Wärme der LED ausgesetzten Gehäuseteile sich verfärben, verspröden oder sogar deformieren, was wiederum zu Rissen im Gehäuse, zum Verlust des elektrischen Kontaktes oder zu Änderungen der optischen Eigenschaften des LED-Moduls. Ohne weiteres können auch keine optischen Elemente, die selbst Wärme erzeugen oder die sich durch den Betrieb der LED aufheizen am Gehäuse verbaut werden.

Ausgehend von diesem Stand der Technik stellt sich die vorliegende Erfindung die Aufgabe, ein LED-Modul, insbesondere ein LED-Spotlight Modul bereitzustellen, bei dem die oben genannten Nachteile vermieden bzw. substantiell reduziert werden. Insbesondere soll ein LED-Modul bereitgestellt werden, das mit einem vergleichsweise günstigen, demgegenüber jedoch einem vergleichsweise thermisch nur gering beständigen Gehäusematerial bereitgestellt ist.

Diese und andere Aufgaben, die beim Lesen der folgenden Beschreibung noch genannt werden oder vom Fachmann erkannt werden können, werden durch den Gegenstand des unabhängigen Anspruchs gelöst. Die abhängigen Ansprüche bilden dabei den zentralen Gedanken der vorliegenden Erfindung in besonders vorteilhafter Weise weiter. Das Dokument WO 2007/128070 A1 zeigt den Oberbegriff des Anspruchs 1.

### 3. Ausführliche Beschreibung der Erfindung

Eine erfindungsgemäßes LED-Modul, insbesondere ein LED-Spotlight Modul umfasst:
- ein Gehäuseelement mit zumindest einer Lichtabgabeöffnung;
- zumindest eine Modulplatte mit zumindest einem Lichtfeld, auf dem zumindest eine Leuchtdiode angeordnet ist, wobei die Modulplatte derart am Gehäuseelement angeordnet ist, dass das Lichtfeld in der oder unterhalb der Lichtabgabeöffnung des Gehäuseelements angeordnet ist, und wobei die Modulplatte eine Leiterplatte und eine Trägerplatte umfasst;
- wobei an der Innenseite der Lichtabgabeöffnung zumindest ein umlaufendes Wärmeleitelement angeordnet ist, das mit der Trägerplatte der Modulplatte thermisch in Kontakt steht.

Unter einer erfindungsgemäßen Modulplatte ist dabei insbesondere eine bekannte LED-Modulplatte zu verstehen, die üblicherweise eine Leiterplatte (beispielsweise aus einem FR4-Verbundmaterial) mit Leiterbahnen und Anschlusspads umfasst, die auf einer thermisch gut leitfähigen Trägerplatte (beispielsweise aus einem Metall, wie Aluminium, Kupfer oder dergleichen) angeordnet ist. Unter einem erfindungsgemäßen Lichtfeld ist dabei jede LED-Anordnung auf der Modulplatte zu verstehen. Das Lichtfeld bzw. die Modulplatte kann dabei derart ausgebildet sein, dass das Lichtfeld in die Lichtabgabeöffnung hineinragt, mit der Unterseite der Lichtabgabeöffnung bündig abschließt, oder dass das Lichtfeld etwas unterhalb der Lichtabgabeöffnung angeordnet ist. Die Anordnung des Wärmeleitelements an der Innenseite der Lichtabgabeöffnung kann dabei derart erfolgen, dass das Wärmeleitelement unmittelbar mit der Innenseite der Lichtabgabeöffnung in Kontakt steht oder von der Innenseite beabstandet ist. Unter einer umlaufenden Anordnung ist dabei zu verstehen, dass das Wärmeleitelement zumindest das Lichtfeld umschließt, beispielsweise indem das Wärmeleitelement in Draufsicht gesehen ringförmig ausgebildet ist und somit beispielsweise ein in Draufsicht gesehenes kreisförmiges Lichtfeld umschließt.

Mit anderen Worten schlägt die vorliegende Erfindung vor, ein Wärmeleitelement derart an der Innenseite der Lichtabgabeöffnung anzuordnen, dass die vom Lichtfeld anfallende Wärme von den benachbarten Gehäuseteilen des Gehäuses durch das Wärmeleitelement quasi abgefangen wird und in die Trägerplatte der Modulplatte abgeleitet wird.

Durch die vorliegende Erfindung besteht somit die Möglichkeit das Gehäuseelement, insbesondere die zum Lichtfeld benachbarten Gehäuseteile, thermisch quasi abzuschirmen, so dass die Gefahr einer Verfärbung, Versprödung oder Deformierung des Gehäuseelements vermieden bzw. erheblich reduziert werden kann und dies selbst dann, wenn weitere optische Elemente, die selbst Wärme erzeugen oder die sich durch den Betrieb der LED aufheizen können am Gehäuse bzw. an der Lichtabgabeöffnung verbaut werden. Ferner besteht durch die vorliegende Erfindung die Möglichkeit, das Gehäuseelement mit einem vergleichsweise günstigen, demgegenüber jedoch einem vergleichsweise thermisch nur gering beständigen Gehäusematerial bereitzustellen.

Vorzugsweise ist das Wärmeleitelement mittels einer Presspassung in der Lichtabgabeöffnung angeordnet ist. Dadurch besteht insbesondere die Möglichkeit, ein Wärmeleitelement verliersicher in einem Gehäuseelement vormontieren zu können.

Vorteilhafterweise weist das Wärmeleitelement in Draufsicht gesehen eine zum Lichtfeld korrespondierend ausgebildete Geometrie auf, beispielsweise kann ein in Draufsicht gesehenes kreisförmig oder polygonal ausgebildetes Lichtfeld mittels einem in Draufsicht gesehenen ringförmige oder polygonale ausgebildeten Wärmeleitelement umfasst werden.

Das Wärmeleitelement umfasst vorzugsweise zumindest zwei Anlageflächen, die mit der Trägerplatte oder mit korrespondierend ausgebildeten zwei Anlageflächen der Trägerplatte in thermischen Kontakt stehen. Grundsätzlich besteht die Möglichkeit, dass das Wärmeleitelement über seinen gesamten Umfang auf der Trägerplatte aufliegt und mit diesem derart in thermischen Kontakt steht. Besonders bevorzugt ist allerdings, dass das Wärmeleitelement nur mittels der zwei Anlageflächen mit der Trägerplatte in Kontakt steht, so dass ausreichend Bauraum zu Verfügung steht, um elektrische Leiter an die Modulplatte bzw. an Anschlusspads der Leiterplatte führen zu können.

Die zumindest zwei Anlageflächen des Wärmeleitelements können dabei bündig mit dem Gehäuseelement abschließen oder über das Gehäuseelement hinausragen, wobei Anlageflächen der Trägerplatte ebenfalls derart korrespondierend ausgebildet sein können, dass die jeweiligen Anlageflächen miteinander in Anlage und somit in thermischen Kontakt bringbar sind.

In der Leiterplatte der Modulplatte sind vorzugsweise Aussparungen bzw. Ausstanzungen vorgesehen, so dass die Anlageflächen der Trägerplatte auf einfache Weise mit den Anlageflächen des Wärmeleitelements in Kontakt bringbar sind, ohne dass dabei die Leiterplatte im Weg steht. Je nach Ausbildung der Anlageflächen des Wärmeleitelements können die Anlageflächen der Trägerplatte dabei über die Leiterplatte hinausragen.

Vorzugsweise ist das Wärmeleitelement im Querschnitt stufenförmig ausgebildet. Insbesondere durch die stufenförmige Ausbildung besteht die einfache Möglichkeit am Wärmeleitelement optische Elemente anzuordnen, beispielsweise ein Reflektorelement, ein Diffusorelement, ein Linsenelement, ein Abdeckung oder eine Remote-Phosphor-Platte.

Vorteilhafterweise ist das Wärmeleitelement aus einem wärmeleitfähigen metallischen Material, einem wärmeleitfähigen Keramikwerkstoff oder einem wärmeleitfähigen Kunststoffmaterial bereitgestellt, beispielsweis aus Aluminium, Kupfer, Edelstahl, Aluminiumnitrid-Keramik, Aluminium-Oxyd-Keramik oder aus einem Kunststoff mit einem Füllstoff zur Erhöhung der thermischen Leitfähigkeit bereitgestellt ist. Vorzugsweise ist das Wärmeleitelement aus einem Material bzw. einer Materialmischung bereitgestellt, das eine Wärmeleitfähigkeit zwischen 2 und 400 W/mK aufweist, vorzugsweise zwischen 30 und 350 W/mK und besonders bevorzugt zwischen 150 und 300 W/mK. Als Material für das Wärmeleitelement kann insbesondere ein Aluminiumoxid (Al₂O₃) oder im Wesentlichen reines Aluminium eingesetzt werden. Ein Aluminiumoxid kann dabei beispielsweise mit einer Wärmeleitfähigkeit von etwa 30 W/mK, reines Aluminium mit einer Wärmeleitfähigkeit von etwa 300 W/mK bereitgestellt werden.

Das Basismaterial der Leiterplatte ist vorzugsweise ein FR-4 Verbundmaterial, wobei die Trägerplatte vorzugsweise aus einem wärmeleitfähigen metallischen Material, insbesondere aus Aluminium, Kupfer oder einem Edelstahl, bereitgestellt ist.

An der Modulplatte bzw. am Trägerelement der Modulplatte, ist vorteilhafterweise ein Kühlkörper angeordnet. Bei einer solchen Ausgestaltung kann somit Wärme vom Wärmeleitelement über die Trägerplatte der Modulplatte in den Kühlkörper geführt werden.

Vorteilhafterweise umfasst das Gehäuseelement zumindest zwei Kabelführungen. Vorzugsweise sind die Modulplatte und das Gehäuseelement mittels einer Klebe-, einer Schraub- und/oder einer Pressverbindung verbunden. Ferner sind am Gehäuseelement vorzugsweise Schraubaufnahmen zur Befestigung des LED-Moduls vorgesehen.

### 4. Beschreibung einer bevorzugten Ausführungsform

Nachfolgend wird eine detaillierte Beschreibung der Figuren gegeben. Darin zeigt:
- **Figur 1**: eine schematische Ansicht einer bevorzugten Ausführungsform eines erfindungsgemäßen LED-Moduls;
- **Figur 2**: eine schematische Querschnittsansicht des LED-Moduls aus Figur 1;
- **Figur 3**: eine schematische Querschnittsansicht des LED-Moduls aus Figur 1;
- **Figur 4**: eine schematische Ansicht der Leiterplatte und des Wärmeleitelements des LED-Moduls aus Figur 1;
- **Figur 5**: eine schematische Ansicht der Leiterplatte und des Wärmeleitelements des LED-Moduls aus Figur 1; und
- **Figur 6**: eine schematische Ansicht der Leiterplatte und des Wärmeleitelements des LED-Moduls aus Figur 1.

Die Figuren 1 bis 3 zeigen eine schematische Ansicht einer bevorzugten Ausführungsform eines erfindungsgemäßen LED-Moduls 10 in Form eines LED-Spotlight Moduls.

Das LED-Modul 10 umfasst ein in Draufsicht gesehen kreisförmiges Gehäuse bzw. Gehäuseelement 11, in dessen mittleren Bereich eine in Draufsicht gesehen kreisförmige Lichtaustrittsöffnung 12 vorgesehen ist, wobei in der bzw. unterhalb der Lichtaustrittsöffnung 12 ein korrespondierend, kreisförmig ausgebildetes Lichtfeld 13 angeordnet ist.

Das Lichtfeld 13 ist dabei aus mehreren LED 14 gebildet, über denen eine Vergussmasse vorgesehen ist, wobei diese gegebenenfalls mit einem Leuchtstoff versehen werden kann. Die LED 14 sind dabei auf einer Modulplatte angeordnet, die aus einer Leiterplatte 15 und einer Trägerplatte 16 aufgebaut ist bzw. diese umfasst.

Die Leiterplatte kann als ein Printed Circuit Board (PCB) und die Trägerplatte als eine Aluminium- oder eine Kupferplatte ausgeführt werden.

Wie insbesondere in Figur 2 gut zu erkennen ist, ist an der Innenseite der Lichtaustrittsöffnung 12 ein das Lichtfeld 13 umlaufendes, ringförmiges Wärmeleitelement 17 angeordnet. Im Querschnitt erstreckt sich das Wärmeleitelement 17 (jedenfalls in Teilbereichen des Umfangs) von der Trägerplatte 16 bis zur oberen Kante der Innenseite der Lichtaustrittsöffnung 12, mit der es in der bevorzugten Ausführungsform bündig abschließt. Das Wärmeleitelement 17 ist dabei im Querschnitt vorzugsweise stufenförmige ausgebildet, so dass auf einfache Weise weitere optische Elemente an diesem angeordnet werden können (beispielsweise ein Reflektorelement, ein Diffusorelement, ein Linsenelement, ein Abdeckung oder eine Remote-Phosphor-Platte).

Das Wärmeleitelement 17 kann somit das Gehäuseelement 11 bzw. zumindest die Innenseite der Lichtaustrittsöffnung 12 von der Wärme des Lichtfelds 13 abschirmen und die anfallende Wärme an die Trägerplatte 16 führen, die es umfangseitig in Teilbereichen thermisch kontaktiert (vgl. Figur 3). Somit besteht die Möglichkeit das Gehäuseelement 11, insbesondere die zum Lichtfeld 13 benachbarten Gehäuseteile, thermisch abzuschirmen, so dass die Gefahr einer Verfärbung, Versprödung oder Deformierung des Gehäuseelements 11 vermieden bzw. erheblich reduziert werden kann, und dies selbst dann, wenn weitere optische Elemente, die selbst Wärme erzeugen oder die sich durch den Betrieb der LED 14 aufheizen können am Gehäuseelement 11 bzw. an der Lichtabgabeöffnung 12 verbaut werden. Ferner besteht nunmehr die Möglichkeit, das Gehäuseelement 11 mit einem vergleichsweise günstigen, demgegenüber jedoch einem vergleichsweise thermisch nur gering beständigen Gehäusematerial bereitzustellen.

Wie in den Figuren 1 bis 3 ebenfalls gut zu erkennen ist, umfasst das Gehäuseelement 11 weiterhin Kontaktiermittel 18, um elektrische Leiter (nicht gezeigt) in das Gehäuseelement 11 bzw. zur Modulplatte führen zu können. Ferner umfasst das Gehäuseelement 11 zwei Schraubaufnahmen 19 zur Befestigung des LED-Moduls 10.

In den Figuren 4 bis 6 ist eine schematische Ansicht des Wärmeleitelements 17 und der Leiterplatte 15 gezeigt.

Wie in Figur 6 besonders gut zu erkennen ist, umfasst das Wärmeleitelement 17 vorzugsweise zwei Anlageflächen 20, die in zwei korrespondierende Aussparungen bzw. Ausstanzungen 21 der Leiterplatte 15 angeordnet sind. Somit steht das Wärmeleitelement 17 vorzugsweise nicht über seinen vollen Umfang mit der Trägerplatte 16 in Kontakt, sondern nur mit den beiden Anlageflächen 20 (vgl. Figur 3). Eine solche Ausgestaltung weist insbesondere den Vorteil auf, dass dadurch ausreichend Bauraum zur Verfügung steht, um elektrische Leiter zur Leiterplatte 15 führen zu können und diese an Anschlusspads 22 der Leiterplatte 15 befestigen bzw. an diesen anlöten zu können.

Die Trägerplatte 16 kann dabei als ebenes Bauteil ausgebildet sein, auf dem die Anlageflächen 20 aufliegen. Es besteht allerdings auch die Möglichkeit an der Trägerplatte 16 ebenfalls oder nur an dieser korrespondierend ausgebildete Anlageflächen vorzusehen. An der Trägerplatte 16 wird vorzugsweise ein Kühlkörper (nicht gezeigt) angeordnet, so dass die Wärme vom Wärmeleitelement 17 über die Trägerplatte 16 an den Kühlkörper abgegeben werden kann.

Das Wärmeleitelement 17 ist vorzugsweise aus einem wärmeleitfähigen metallischen Material, einem wärmeleitfähigen Keramikwerkstoff oder einem wärmeleitfähigen Kunststoffmaterial bereitgestellt ist, insbesondere aus Aluminium, Kupfer, Edelstahl, Aluminiumnitrid-Keramik, Aluminium-Oxyd-Keramik oder aus einem Kunststoff mit einem Füllstoff zur Erhöhung der thermischen Leitfähigkeit bereitgestellt. Vorzugsweise wird das Wärmeleitelement 17 aus einem Material bzw. einer Materialmischung mit einer Wärmeleitfähigkeit zwischen 2 und 400 W/mK, vorzugsweise zwischen 30 und 350 W/mK und besonders bevorzugt zwischen 150 und 300 W/mK, bereitgestellt.

Die Trägerplatte 16 ist vorzugsweise aus einem wärmeleitfähigen metallischen Material bereitgestellt, insbesondere aus Aluminium, Kupfer oder einem Edelstahl. Die Leiterplatte 15 ist vorzugsweise aus einem FR-4 Verbundmaterial bereitgestellt.

Die vorliegenden Erfindung ist nicht auf das vorhergehend gezeigte Ausführungsbeispiel eines erfindungsgemäßen LED-Moduls beschränkt, solange sie vom Gegenstand der folgenden Ansprüche umfasst ist. Insbesondere ist die vorliegende Erfindung nicht auf eine spezifische Geometrie des Lichtfelds oder des Wärmeleitelements beschränkt, solange das Wärmeleitelement derart an der Innenseite der Lichtabgabeöffnung angeordnet ist, dass dieses das Gehäuseelement von der Wärme der LED abschirmen kann. Auch ist die vorliegende Erfindung nicht auf ein Wärmeleitelement 17 mit einem bestimmten Material beschränkt.

## Patentansprüche

1. LED-Modul (10), insbesondere LED-Spotlight Modul, umfassend:
- ein Gehäuseelement (11) vorzugsweise aus Kunststoff, mit zumindest einer Lichtabgabeöffnung (12);
- zumindest eine Modulplatte mit zumindest einem Lichtfeld (13), auf dem zumindest eine Leuchtdiode (14) angeordnet ist, wobei die Modulplatte derart am Gehäuseelement (11) angeordnet ist, dass das Lichtfeld (13) in der oder unterhalb der Lichtabgabeöffnung (12) des Gehäuseelements (11) angeordnet ist, und wobei die Modulplatte eine Leiterplatte (15) und eine Trägerplatte (16) umfasst;
**dadurch gekennzeichnet, dass** an der Innenseite der Lichtabgabeöffnung (12) zumindest ein umlaufendes Wärmeleitelement (17) angeordnet ist, das mit der Trägerplatte (16) der Modulplatte thermisch in Kontakt steht, und dass das Wärmeleitelement (17) zumindest zwei Anlageflächen (20) umfasst, die mit der Trägerplatte (16) oder mit korrespondierend ausgebildeten Anlageflächen der Trägerplatte (16) in thermischen Kontakt stehen.

2. LED-Modul (10) nach Anspruch 1, wobei das Wärmeleitelement (17) mittels einer Presspassung in der Lichtabgabeöffnung (12) angeordnet ist.

3. LED-Modul (10) nach einem der Ansprüche 1 oder 2, wobei das Wärmeleitelement (17) in Draufsicht ringförmig oder polygonal ausgebildet ist.

4. LED-Modul (10) nach einem der vorhergehenden Ansprüche, wobei die Lichtabgabeöffnung (12) und das in der Lichtabgabeöffnung (12) angeordnete Lichtfeld (13) in Draufsicht kreisförmig oder polygonal ausgebildet sind.

5. LED-Modul (10) nach Anspruch 1, wobei zwischen den Anlageflächen Aussparungen im Wärmeleitelement (17) vorgesehen sind, um elektrische Leiter an die Modulplatte zu führen, insbesondere an Anschlusspads, die an der Leiterplatte (15) vorgesehen sind.

6. LED-Modul (10) nach einem der Ansprüche 1 oder 5, wobei im Bereich der Anlageflächen der Trägerplatte (16) korrespondierende Aussparungen in der Leiterplatte (15) vorgesehen sind, wobei vorzugsweise die Anlageflächen (20) des Wärmeleitelements (17) über die Leiterplatte (15) hinausragen.

7. LED-Modul (10) nach einem der vorhergehenden Ansprüche, wobei das Wärmeleitelement (17) im Querschnitt stufenförmig ausgebildet ist.

8. LED-Modul (10) nach einem der vorhergehenden Ansprüche, wobei am Wärmeleitelement (17) optische Elemente angeordnet sind, insbesondere ein Reflektorelement, ein Diffusorelement, ein Linsenelement, ein Abdeckung oder eine Remote-Phosphor-Platte.

9. LED-Modul (10) nach einem der vorhergehenden Ansprüche, wobei das Wärmeleitelement (17) aus einem wärmeleitfähigen metallischen Material, einem wärmeleitfähigen Keramikwerkstoff oder einem wärmeleitfähigen Kunststoffmaterial bereitgestellt ist, insbesondere aus Aluminium, Kupfer, Edelstahl, Aluminiumnitrid-Keramik, Aluminium-Oxyd-Keramik oder aus einem Kunststoff mit einem Füllstoff zur Erhöhung der thermischen Leitfähigkeit bereitgestellt ist.

10. LED-Modul (10) nach einem der vorherigen Ansprüche, wobei das Wärmeleitelement (17) aus einem Material bzw. einer Materialmischung bereitgestellt ist, das/die eine Wärmeleitfähigkeit zwischen 2 und 400 W/mK aufweist, vorzugsweise zwischen 30 und 350 W/mK und besonders bevorzugt zwischen 150 und 300 W/mK.

11. LED-Modul (10) nach einem der vorhergehenden Ansprüche, wobei das Basismaterial der Leiterplatte (15) ein FR-4 Verbundmaterial ist, und wobei die Trägerplatte (16) aus einem wärmeleitfähigen metallischen Material, insbesondere aus Aluminium, Kupfer oder einem Edelstahl, bereitgestellt ist.

12. LED-Modul (10) nach einem der vorhergehenden Ansprüche, wobei an der Modulplatte ein Kühlkörper angeordnet ist.

13. LED-Modul (10) nach der vorhergehenden Ansprüche, wobei das Gehäuseelement (11) zumindest zwei Kabelführungen umfasst.

14. LED-Modul (10) nach einem der vorhergehenden Ansprüche, wobei die Modulplatte und das Gehäuseelement (11) mittels einer Klebe-, einer Schraub- und/oder einer Pressverbindung verbunden sind.

15. LED-Modul (10) nach einem der vorhergehenden Ansprüche, wobei am Gehäuseelement (11) Schraubaufnahmen (19) zur Befestigung des LED-Moduls (10) vorgesehen sind.

## Claims

1. LED module (10), in particular LED spotlight module, comprising:
- a housing element (11) preferably made from plastic, having at least one light emission opening (12);
- at least one module plate having at least one light field (13) on which at least one light-emitting diode (14) is arranged, wherein the module plate is arranged at the housing element (11) such that the light field (13) is arranged in the or below the light emission opening (12) of the housing element (11), and wherein the module plate comprises a printed circuit board (15) and a carrier plate (16);
**characterized in that** at least one circumferential heat-conducting element (17), which is in thermal contact with the carrier plate (16) of the module plate, is arranged at the inside of the light emission opening (12),
and **in that** the heat-conducting element (17) comprises at least two contact surfaces (20), which are in thermal contact with the carrier plate (16) or with correspondingly formed contact surfaces of the carrier plate (16).

2. LED module (10) according to Claim 1, wherein the heat-conducting element (17) is arranged in the light emission opening (12) by way of a press fit.

3. LED module (10) according to either of Claims 1 and 2, wherein the heat-conducting element (17) has a ringshaped or polygonal form in top view.

4. LED module (10) according to one of the preceding claims, wherein the light emission opening (12) and the light field (13), which is arranged in the light emission opening (12), have a circular or polygonal form in top view.

5. LED module (10) according to Claim 1, wherein cutouts are provided in the heat-conducting element (17) between the contact surfaces to guide electrical conductors to the module plate, in particular to connection pads which are provided at the printed circuit board (15).

6. LED module (10) according to either of Claims 1 and 5, wherein corresponding cutouts are provided in the printed circuit board (15) in the region of the contact surfaces of the carrier plate (16), wherein the contact surfaces (20) of the heat-conducting element (17) preferably project beyond the printed circuit board (15).

7. LED module (10) according to one of the preceding claims, wherein the heat-conducting element (17) has a step-shaped form in cross section.

8. LED module (10) according to one of the preceding claims, wherein optical elements are arranged at the heat-conducting element (17), in particular a reflector element, a diffuser element, a lens element, a cover or a remote phosphor plate.

9. LED module (10) according to one of the preceding claims, wherein the heat-conducting element (17) is provided from a heat-conductive metallic material, a heat-conductive ceramic material or a heat-conductive plastics material, in particular from aluminium, copper, stainless steel, aluminium nitride ceramic, aluminium oxide ceramic or from a plastic with a filler for increasing the thermal conductivity.

10. LED module (10) according to one of the preceding claims, wherein the heat-conducting element (17) is provided from a material or a material mix that has a heat conductivity between 2 and 400 W/mK, preferably between 30 and 350 W/mK and with particular preference between 150 and 300 W/mK.

11. LED module (10) according to one of the preceding claims, wherein the base material of the printed circuit board (15) is an FR-4 composite material, and wherein the carrier plate (16) is provided from a heat-conductive metallic material, in particular from aluminium, copper or a stainless steel.

12. LED module (10) according to one of the preceding claims, wherein a heat sink is arranged at the module plate.

13. LED module (10) according to the preceding claims, wherein the housing element (11) comprises at least two cable guides.

14. LED module (10) according to one of the preceding claims, wherein the module plate and the housing element (11) are connected by way of an adhesive connection, a screw connection and/or a press connection.

15. LED module (10) according to one of the preceding claims, wherein screw receivers (19) for attaching the LED module (10) are provided in the housing element (11).

## Revendications

1. Module à DEL (10), en particulier module de spot à DEL, comprenant :
- un élément de boîtier (11) de préférence en plastique avec au moins une ouverture d'émission de lumière (12) ;
- au moins une plaque de module avec au moins un champ lumineux (13) sur lequel au moins une diode lumineuse (14) est disposée, dans lequel la plaque de module est disposée sur l'élément de boîtier (11) de telle sorte que le champ lumineux (13) est disposé dans l'ouverture d'émission de lumière (12), ou en-dessous de celle-ci, de l'élément de boîtier (11), et dans lequel la plaque de module comprend un circuit imprimé (15) et une plaque de support (16) ;
**caractérisé en ce que**,
sur le côté intérieur de l'ouverture d'émission de lumière (12), au moins un élément thermoconducteur périphérique (17) est disposé, lequel est en contact thermique avec la plaque de support (16) de la plaque de module,
et **en ce que** l'élément thermoconducteur (17) comprend au moins deux surfaces d'appui (20) qui sont en contact thermique avec la plaque de support (16) ou avec des surfaces d'appui réalisées de manière correspondante de la plaque de support (16).

2. Module à DEL (10) selon la revendication 1, dans lequel l'élément thermoconducteur (17) est disposé dans l'ouverture d'émission de lumière (12) au moyen d'un ajustage serré.

3. Module à DEL (10) selon l'une des revendications 1 ou 2, dans lequel, en vue de dessus, l'élément thermoconducteur (17) est réalisé de manière annulaire ou polygonale.

4. Module à DEL (10) selon l'une des revendications précédentes, dans lequel, en vue de dessus, l'ouverture d'émission de lumière (12) et le champ lumineux (13) disposé dans l'ouverture d'émission de lumière (12) sont réalisés de manière circulaire ou polygonale.

5. Module à DEL (10) selon la revendication 1, dans lequel on prévoit, entre les surfaces d'appui, des évidements dans l'élément thermoconducteur (17) pour amener des conducteurs électriques à la plaque de module, en particulier à des plots de connexion prévus sur le circuit imprimé (15).

6. Module à DEL (10) selon l'une des revendications 1 ou 5, dans lequel, dans la zone des surfaces d'appui de la plaque de support (16), des évidements correspondants dans le circuit imprimé (15) sont prévus, dans lequel les surfaces d'appui (20) de l'élément thermoconducteur (17) dépassent de préférence du circuit imprimé (15).

7. Module à DEL (10) selon l'une des revendications précédentes, dans lequel l'élément thermoconducteur (17) est réalisé avec une forme étagée en section transversale.

8. Module à DEL (10) selon l'une des revendications précédentes, dans lequel des éléments optiques, en particulier un élément réflecteur, un élément diffuseur, un élément de lentille, un recouvrement ou une plaque à phosphore différé, sont disposés sur l'élément thermoconducteur (17).

9. Module à DEL (10) selon l'une des revendications précédentes, dans lequel l'élément thermoconducteur (17) est préparé en un matériau métallique thermoconducteur, un matériau céramique thermoconducteur ou un matériau plastique thermoconducteur, en particulier est préparé en aluminium, cuivre, acier inoxydable, céramique de nitrure d'aluminium, céramique d'oxyde d'aluminium ou en un plastique avec une matière de remplissage pour augmenter la capacité de conduction thermique.

10. Module à DEL (10) selon l'une des revendications précédentes, dans lequel l'élément thermoconducteur (17) est fourni en un matériau, ou un mélange de matériaux, lequel présente une capacité de conduction thermique comprise entre 2 et 400 W/mK, de préférence entre 30 et 350 W/mK et de manière particulièrement préférée, entre 150 et 300 W/mK.

11. Module à DEL (10) selon l'une des revendications précédentes, dans lequel le matériau de base du circuit imprimé (15) est un matériau composite FR-4, et dans lequel la plaque de support (16) est fournie en un matériau métallique thermoconducteur, en particulier en aluminium, cuivre ou un acier inoxydable.

12. Module à DEL (10) selon l'une des revendications précédentes, dans lequel un dissipateur thermique est disposé sur la plaque de module.

13. Module à DEL (10) selon les revendications précédentes, dans lequel l'élément de boîtier (11) comprend au moins deux conduites de câbles.

14. Module à DEL (10) selon l'une des revendications précédentes, dans lequel la plaque de module et l'élément de boîtier (11) sont reliés au moyen d'un assemblage par collage, boulonnage et/ou à ajustage serré.

15. Module à DEL (10) selon l'une des revendications précédentes, dans lequel on prévoit, sur l'élément de boîtier (11), des logements filetés (19) pour la fixation du module à DEL (10).
